# EUROPÄISCHE PATENTSCHRIFT

(11) **EP 1 595 839 B1**
(45) Veröffentlichungstag und Bekanntmachung des Hinweises auf die Patenterteilung: **10.09.2008**
(21) Anmeldenummer: 05006077.1
(22) Anmeldetag: 19.03.2005
(51) Int. Cl.: B65H 54/547, B65H 54/54, D01H 7/16

(54) **Kupplung zwischen Fadenträger und Oberteil einer Spindel- oder Zwirnspindel**
Coupling between a thread holder and the upper part of a spinning or twisting spindle
L'embrayage entre un porte-fils et une partie supérieure d'une broche de filature ou à retordre

(30) Priorität: 13.05.2004 DE 102004024848
(43) Veröffentlichungstag der Anmeldung: 16.11.2005
(73) Patentinhaber: Novibra GmbH, 73079 Süssen (DE)
(72) Erfinder: Stahlecker, Gerd, 73054 Eislingen/Fils (DE); Schäffler, Gernot, 73116 Wäschenbeuren (DE)
(74) Vertreter: Patentanwälte Ruff, Wilhelm, Beier, Dauster & Partner

(56) Entgegenhaltungen:
- EP-A- 0 026 340
- DE-A1- 2 208 558
- DE-A1- 10 248 930
- US-A- 5 292 082

## Beschreibung

Die Erfindung betrifft eine Kupplung zur formschlüssigen Rotationsmitnahme eines hülsenförmigen Fadenträgers durch ein rotierbares Spindeloberteil einer Spinn- oder Zwirnspindel, mit vom Innenmantel des Fadenträgers radial nach innen abragenden und zugleich der Zentrierung des Fadenträgers dienenden Längsrippen sowie mit den Längsrippen zugeordneten, am Spindeloberteil angebrachten und einen Nutengrund aufweisenden Längsnuten.

Eine Kupplung dieser Art ist durch die DE 102 48 930 A1 Stand der Technik. Die ineinander greifenden Längsrippen und Längsnuten dienen bei der bekannten Kupplung sowohl der Rotationsmitnahme des Fadenträgers als auch dessen Zentrierung, wobei sich die Längsrippen am Nutengrund abstützen. Wegen der unvermeidbaren Toleranzen zwischen den am Fadenträger angeordneten Längsrippen und dem bei der bekannten Kupplung unbearbeiteten Nutengrund wird der Rundlauf des Fadenträgers jedoch beeinträchtigt.

Der Erfindung liegt die Aufgabe zu Grunde, diesen Nachteil zu vermeiden und eine Kupplung zur formschlüssigen Rotationsmitnahme eines hülsenförmigen Fadenträgers durch ein rotierbares Spindeloberteil zu schaffen, bei welcher zugleich eine gute Zentrierung des Fadenträgers gewährleistet ist.

Die Aufgabe wird durch die Merkmale des Anspruchs 1 gelöst.

Bei der erfindungsgemäßen Kupplung findet somit eine Funktionstrennung von formschlüssiger Rotationsmitnahme und Zentrierung des Fadenträgers statt. Da das Spindeloberteil unterhalb der Längsnuten auf einen exakt vorgebbaren Durchmesser bearbeitet ist, ist die Kupplung selbst von etwaigen Toleranzen zwischen den Längsrippen und dem Nutengrund unabhängig. Da die Längsrippen des Fadenträgers, welche mit dem Fadenträger zusammen gespritzt werden, ohnehin entgratet werden müssen, bedeutet es keinen Aufwand, die Längsrippen zu einem zylindrischen Zentrierungssitz spanend zu bearbeiten. Dort hingegen, wo der Fadenträger formschlüssig zu Drehungen mitgenommen wird, kann es ein relativ grobes radiales Spiel geben.

Vorteilhaft weisen die Längsnuten zur Spindelspitze hin eine anschlagartige Verengung auf, welche jedoch breiter ist als die Breite der Längsrippen, wobei zusätzlich vorgesehen ist, dass die Längsrippen zur Spindelspitze hin vor der Verengung enden. Die Längsnuten sind also unterhalb der Verengung deutlich breiter als die Längsrippen, so dass der Fadenträger um einen geringen Betrag auf dem Spindeloberteil verdreht werden kann, bis die Längsrippen an der Wandung der zugeordneten Längsnuten anliegen. Erst danach gibt es die formschlüssige Rotationsmitnahme. Die anschlagartige Verengung verhindert ein Nach-oben-Wandern des Fadenträgers infolge der Fadenzugkräfte bei Betrieb. Ein Abziehen des Fadenträgers vom Spindeloberteil bei dessen Stillstand ist jedoch nicht behindert, wenn die Längsrippen nicht mehr an die Wandung der Längsnuten anliegen, da ja die Breite der Längsnuten an der Verengung immer noch etwas größer ist als die Breite der Längsrippen.

Die Erfindung betrifft auch ein Spindeloberteil einer Spinn- oder Zwirnspindel mit im Bereich der Spindelspitze angebrachten und einen Nutengrund aufweisenden Längsnuten als Kupplungselement für einen hülsenförmigen Fadenträger. Bezüglich des Spindeloberteils ist die Erfindung dadurch gekennzeichnet, dass der Nutengrund an dem der Spindelspitze abgewandten Ende der Längsnuten in eine nutenfreie Zentrierfläche zum Zentrieren des Fadenträgers übergeht. Die Längsnuten weisen zur Spindelspitze hin zweckmäßig eine anschlagartige Verengung auf. Vorteilhaft ist auf das Spindeloberteil ein die Längsnuten enthaltender, jedoch die Zentrierfläche nicht enthaltender Spindelaufsatz aufgesetzt, wobei der Spindelaufsatz die Spindelspitze enthält. Der Spindelaufsatz dient somit der formschlüssigen Rotationsmitnahme des Fadenträgers, während die dem Gleitsitz zugeordnete Zentrierfläche sich außerhalb des Spindelaufsatzes befindet. Der Spindelaufsatz ist zweckmäßig aus Kunststoff gespritzt und auf das metallene Spindelschaftende aufgesteckt.

Die Erfindung betrifft ferner einen hülsenförmigen, bis zu einer oberen Stirnfläche leicht konisch verlaufenden Fadenträger aus Kunststoff, mit zum Ankuppeln an ein Spindeloberteil einer Spinn-oder Zwirnspindel vom Innenmantel des Fadenträgers radial nach innen abragenden und zugleich der Zentrierung des Fadenträgers dienenden Längsrippen. Die Erfindung ist dadurch gekennzeichnet, dass die Längsrippen mit dem Fadenträger gespritzt und anschließend an ihrem Innendurchmesser zu einem zylindrischen Zentrierungssitz spanend bearbeitet sind, wobei dieser der Zentrierfläche des Spindeloberteils zugeordnet ist. Dabei ist vorgesehen, dass die zunächst bis zur oberen Stirnfläche gespritzten Längsrippen in einem Bereich zwischen der Stirnfläche und einer Kupplungsstelle abgedreht sind.

Weitere Vorteile und Merkmale der Erfindung ergeben sich aus der nachfolgenden Beschreibung eines Ausführungsbeispiels.

### Es zeigen:

Figur 1 einen Axialschnitt eines auf ein Spindeloberteil aufgesteckten Fadenträgers mit einer erfindungsgemäßen Kupplung,
Figur 2 das Spindeloberteil der Figur 1 im Bereich der Kupplung,
Figur 3 einen Axialschnitt des Fadenträgers im Bereich der Kupplung,
Figur 4 in vergrößerter Darstellung einen Querschnitt im Bereich der Rotationsmitnahme des Fadenträgers längs der Schnittfläche IV-IV der Figur 1,
Figur 5 einen ähnlichen Querschnitt im Bereich der Zentrierung des Fadenträgers längs der Schnittfläche V-V der Figur 1.

Auf ein Spindeloberteil 1 einer Spinn- oder Zwirnspindel ist ein hülsenförmiger Fadenträger 2 aufgesteckt. Der Fadenträger 2 stützt sich unten gegen einen Anschlag 3 des Spindeloberteils 1 axial ab. Der Fadenträger 2 wird während des Betriebes der Spindel durch eine formschlüssige Kupplung 4 von dem sich drehenden Spindeloberteil 1 in dessen Drehrichtung A mitgenommen. Die Kupplung 4 befindet sich im oberen Bereich der Spindel.

Beim Aufstecken des Fadenträgers 2 auf das Spindeloberteil 1 geht man häufig so vor, dass man den Fadenträger 2 die letzten 50 mm nach unten fallen lässt. Dies kann sowohl beim manuellen als auch beim automatischen Doffen bewerkstelligt werden. Alternativ kann natürlich der Fadenträger 2 auf das Spindeloberteil 1 zwangsgeführt werden.

Die Kupplung 4 arbeitet ohne radial bewegliche Teile und ist eine formschlüssige Verbindung, welche mit Längsnuten 5 am Spindeloberteil 1 und Längsrippen 6 am Fadenträger 2 arbeitet. Insgesamt sind im dargestellten Beispiel sechs Längsnuten 5 vorhanden, denen sechs Längsrippen 6 zugeordnet sind. Letztere ragen vom Innenmantel 7 des Fadenträgers 2 radial nach innen ab, greifen bei Betrieb in die Längsnuten 5 ein und werden in Rotationsrichtung A durch Formschluss mitgenommen.

Die Breite c der Längsnuten 5 im Bereich der formschlüssigen Rotationsmitnahme der Kupplung 4 ist größer als die Breite b der Längsrippen 6, so dass der Fadenträger 2 auf dem Spindeloberteil 1 geringfügig verdreht werden kann. Von der Spindelspitze 8 nach unten hin erweitern sich die zunächst sich verjüngenden Längsnuten 5 hinterschnittartig, so dass in beiden Umlaufrichtungen jeweils ein die Längsnut 5 einschnürender Anschlag 9 gebildet wird. Dadurch entsteht eine Verengung 10, die an ihrer schmalsten Stelle eine Breite e aufweist, die breiter ist als die Breite b der Längsrippen 6, so dass der Fadenträger 2 problemlos auch das Spindeloberteil 1 aufgesteckt und wieder davon abgezogen werden kann. Die Anschläge 9 dienen der axialen Sicherung des Fadenträgers 2 bei Betrieb der Spindel, damit der Fadenträger 2 infolge der Fadenzugkräfte nicht nach oben wandert. Daher enden die Längsrippen 6 zur Spindelspitze 8 hin vor der anschlagartigen Verengung 10.

Bei der eingangs erläuterten bekannten Kupplung dienen die Längsnuten und die Längsrippen nicht nur der formschlüssigen Rotationsmitnahme, sondern zugleich der Zentrierung des Fadenträgers, wobei sich die Längsrippen auf dem Nutengrund der Längsnuten abstützen. Es hat sich gezeigt, dass die hierbei auftretenden Toleranzen bei der bekannten Kupplung nicht beherrschbar waren. Dadurch war der Rundlauf des Fadenträgers auf dem Spindeloberteil beeinträchtigt.

Gemäß der Erfindung ist nun vorgesehen, dass die Längsnuten 5 an ihrem der Spindelspitze 8 abgewandten Ende kürzer sind als die Längsrippen 6 und dass der Nutengrund 11 an diesem Ende in eine nutenfreie Zentrierfläche 12 übergeht, an welcher die Längsrippen 6 mit angepasstem Gleitsitz 13 anliegen. Dadurch findet eine Funktionstrennung von Zentrierung und Rotationsmitnahme statt. Dort, wo die Längsrippen 6 in die Längsnuten 5 eingreifen, erfolgt die Rotationsmitnahme, während die nutenfreie Zentrierfläche 12 der Zentrierung dient. Dadurch wird man von jeglichen Toleranzen zwischen Längsrippen 6 und Nutengrund 11 unabhängig. Das Spindeloberteil 1 kann unterhalb der Längsnuten 5 auf einen exakt vorgebbaren Durchmesser, welcher dem Innendurchmesser d der Längsrippen 6 entspricht, bearbeitet werden. Da die Längsrippen 6 wegen des beim Herstellen vorhandenen Grates ohnehin bearbeitet werden müssen, bedeutet dies keinen allzu großen Fertigungsaufwand.

Der hülsenförmige Fadenträger 2 verjüngt sich leicht konisch bis zu einer oberen Stirnfläche 14. Die Längsrippen 6 sind zusammen mit dem Fadenträger 2 gespritzt und anschließend an ihrem Innendurchmesser d zu einem zylindrischen Zentrierungssitz 15 spanend bearbeitet. Ursprünglich waren die Längsrippen 6 über den gesamten oberen Bereich 17, siehe strichpunktierte Darstellung in Figur 3, bis zur Stirnfläche 14 gespritzt, sie wurden jedoch zwischen der Stirnfläche 14 und dem Beginn der Kupplung 4 abgedreht und bis zum unteren Ende 16 der Längsrippen 6 bearbeitet. Dadurch erhält man ein guten Rundlauf des Fadenträger 2.

Auf das Spindelschaftende 19 des Spindeloberteils 1 ist ein die Längsnuten 5 enthaltender, jedoch die Zentrierfläche 12 nicht enthaltender Spindelaufsatz 18 aus Kunststoff aufgesetzt. Dieser Spindelaufsatz 18 enthält die Spindelspitze 8. Hiermit gibt es auch bauteilmäßig eine Trennung zwischen formschlüssiger Rotationsmitnahme und Zentrierung.

## Patentansprüche

1. Vorrichtung zum Kuppeln eines hülsenförmigen Fadenträgers (2) mit einem Spindeloberteil (1) einer Spinn- oder Zwirnspindel,
wobei von dem Innenmantel des Fadenträgers (2) Längsrippen (6) radial nach innen abragen, denen Längsnuten (5) des Spindeloberteils (1) zugeordnet sind, die einen Nutengrund (11) aufweisen,
**dadurch gekennzeichnet, dass**
der Nutengrund (11) der Längsnuten (5) an dem der Spindelspitze (8) abgewandten Ende in eine nutenfreie Zentrierfläche (12) übergeht, an welcher die Innenflächen der Längsrippen (6) mit einem angepassten Gleitsitz anliegen, die die Längsnuten (5) an ihrem der Spindelspitze (8) abgewandten Ende überragen.

2. Kupplung nach Anspruch 1, **dadurch gekennzeichnet, dass** die Längsnuten (5) die Längsrippen (6) bei montiertem Fadenträger (2) in Richtung zur Spitze (8) des Spindeloberteils (1) überragen und in diesem Bereich mit einer Verengung (10) versehen sind, die als ein Anschlag für die Längsrippen (6) dient, der eine Bewegung des Fadenträgers (3) zur Spitze (2) des Spindeloberteils (1) hin begrenzt.

3. Spindeloberteil (1) einer Spinn- oder Zwirnspindel für eine Vorrichtung nach Anspruch 1 mit im Bereich der Spindelspitze (8) angebrachten Längsnuten (5), deren Nutengrund (11) an dem der Spindelspitze (8) abgewandten Ende in eine nutenfreie Zentrierfläche (12) für die Innenflächen der Längsrippen (6) eines Fadenträgers (2) übergeht.

4. Spindeloberteil nach Anspruch 3, **dadurch gekennzeichnet, dass** die Längsnuten (5) mit einer Verengung (10) versehen sind, die in Richtung zur Spitze (8) des Spindeloberteils (1) als axialer Anschlag für die Längsrippen (6) des Fadenträgers (2) dienen.

5. Spindeloberteil nach Anspruch 3 oder 4, **dadurch gekennzeichnet, dass** auf das Ende (19) des Spindeloberteils (1) ein Spindelaufsatz (18) aufgesetzt ist, der die Längsnuten (5) enthält.

6. Spindeloberteil nach Anspruch 5, **dadurch gekennzeichnet, dass** der Spindelaufsatz (18) die Spitze (8) des Spindeloberteils (1) bildet.

7. Hülsenförmiger, bis zu seinem oberen Stirnende (14) konisch verlaufender Fadenträger (2) für eine Vorrichtung nach Anspruch 1, der aus Kunststoff mit radial nach innen von seinem Innenmantel abragenden, Längsnuten (5) eines Spindeloberteils (1) zugeordneten Längsrippen (6) gespritzt ist, die an ihrem Innendurchmesser (d) spanend zu einem zylindrischen Zentriersitz (15) bearbeitet sind, der der Zentrierfläche (12) des Spindeloberteils (1) zugeordnet ist.

8. Fadenträger nach Anspruch 7, **dadurch gekennzeichnet, dass** der Fadenträger (2) als Spritzgussteil mit sich hin bis zur oberen Stirnfläche (14) erstreckenden Längsrippen (6) hergestellt ist und dass die Längsrippen mittels drehender Bearbeitung auf den Bereich einer Kupplungsstelle gekürzt sind.

## Claims

1. A device for coupling a sleeve-shaped thread holder (2) with an upper part (1) of a spinning or twisting spindle, wherein from the inner jacket of the thread holder (2) longitudinal ribs (6) protrude radially inwards, to which longitudinal grooves (5) of the upper part of spindle (1) are associated, which have a base (11),
**characterised in that**
the base (11) of the longitudinal grooves (5) at the end facing away from the spindle tip (8) merges into a groove-less centring surface (12), on which the inner surfaces of the longitudinal ribs (6) lie with an adapted sliding fit, which ribs extend beyond the longitudinal grooves (5) at their end facing away from the spindle tip (8).

2. A coupling according to Claim 1, **characterised in that** the longitudinal grooves (5) extend beyond the longitudinal ribs (6) in the direction towards the tip (8) of the upper part of spindle (1) when the thread holder (2) is mounted and in this section are provided with a constriction (10), which serves as a limit stop for the longitudinal ribs (6), which limits movement of the thread holder (3) towards the tip (8) of the upper part of spindle (1).

3. An upper part (1) of a spinning or twisting spindle for a device according to Claim 1 with longitudinal grooves (5) arranged in the area of the spindle tip (8), the base (11) of which grooves at the end facing away from the spindle tip (8) merges into a groove-less centring surface (12) for the inner surfaces of the longitudinal ribs (6) of a thread holder (2).

4. An upper part of the spindle according to Claim 3 **characterised in that** the longitudinal grooves (5) are provided with a constriction (10), which serve as axial limit stop for the longitudinal ribs (6) of the thread holder (2) in the direction towards the spindle tip (8) of the upper part of spindle (1).

5. An upper part of the spindle according to Claim 3 or 4 **characterised in that** on the end (19) of the upper part of spindle (1) a spindle attachment (18) is affixed, which contains the longitudinal grooves (5).

6. An upper part of the spindle according to Claim 5 **characterised in that** the spindle attachment (18) forms the spindle tip (8) of the upper part of spindle (1).

7. A sleeve-shaped, thread holder (2) conically running up to its top face end (14) for a device according to Claim 1, which is injection moulded plastic with longitudinal ribs (6) radially inwardly projecting from its inner jacket, and associated to longitudinal grooves (5) of an upper part of the spindle (1), which, on their inner diameter (d), are machined to form a cylindrical centring seat (15), which is assigned to the centring surface (12) of the upper part of the spindle (1).

8. A thread holder according to Claim 7 **characterised in that** the thread holder (2) is manufactured as an injection moulded part with longitudinal ribs (6) extending up to the upper face surface (14) and that the longitudinal ribs are shortened by means of turning up to the section of a coupling location.

## Revendications

1. Dispositif servant à accoupler un porte-fil (2) en forme de douille avec la partie supérieure (1) d'une broche de filature ou broche à retordre, sachant que de la gaine intérieure du porte-fil (2) partent radialement des nervures longitudinales (6) en saillie vers l'intérieur, nervures auxquelles sont affectées des gorges longitudinales (5) de la partie supérieure (1) de broche qui présentent un fond (11) de gorge,
**caractérisé en ce que**
le fond (11) des gorges longitudinales (5) devient progressivement, à l'extrémité opposée à la pointe (8) de broche, une surface de centrage (12) sans gorge sur laquelle appliquent, par un siège de glissement adapté, les surfaces intérieures des nervures longitudinales (6) qui dépassent les gorges longitudinales (5) à leur extrémité opposée à la pointe (8) de broche.

2. Embrayage selon la revendication 1, **caractérisé en ce que** lorsque le porte-fil (2) se trouve en position montée, les gorges longitudinales (5) dépassent les nervures longitudinales (6) en direction de la pointe (8) de la partie supérieure (1) de la broche, et qu'elles présentent dans cette zone un rétrécissement (10) servant de butée aux nervures longitudinales (6), butée qui limite un mouvement du porte-fil (3) en direction de la pointe (2) de la partie supérieure (1) de la broche.

3. Partie supérieure (1) d'une broche de filature ou broche à retordre, pour un dispositif selon la revendication 1, présentant des gorges longitudinales (5) ménagées dans la zone de la pointe (8) de la broche, gorges dont le fond (11) devient progressivement, à l'extrémité opposée à la pointe (8) de la broche, une surface de centrage (12) sans gorge destinée aux surfaces intérieures des nervures longitudinales (6) d'un porte-fil (2).

4. Partie supérieure d'une broche selon la revendication 3, **caractérisée en ce que** les gorges longitudinales (5) présentent un rétrécissement (10) servant, en direction de la pointe (8) de la partie supérieure (1) de la broche, de butée axiale aux nervures longitudinales (6) du porte-fil (2).

5. Partie supérieure de broche selon la revendication 3 ou 4, **caractérisée en ce qu'**à l'extrémité (19) de la partie supérieure (1) de la broche se trouve une coiffe sommitale (18) contenant les gorges longitudinales (5).

6. Partie supérieure de broche selon la revendication 5, **caractérisée en ce que** la coiffe sommitale (18) de la broche forme la pointe (8) de la partie supérieure (1) de la broche.

7. Porte-fil (2) en forme de douille, de géométrie conique jusqu'à son extrémité frontale supérieure (14), pour un dispositif selon la revendication 1, en matière plastique injectée comportant, partant radialement en saillie vers l'intérieur de sa gaine intérieure, des nervures longitudinales (6) affectées aux gorges longitudinales (5) d'une partie supérieure (1) de broche, nervures dont le diamètre intérieur (d) a été usiné par enlèvement de copeaux pour obtenir un siège de centrage (15) cylindrique affecté à la surface de centrage (12) de la partie supérieure (1) de la broche.

8. Porte-fil selon la revendication 7, **caractérisé en ce que** le porte-fil (2) est fabriqué sous forme de pièce moulée par injection comportant des nervures longitudinales (6) s'étendant jusqu'à la surface frontale (14) supérieure, et **en ce que** les nervures longitudinales ont été raccourcies par usinage rotatif dans la zone affectée à l'embrayage.
